# EUROPÄISCHE PATENTSCHRIFT

(11) **EP 3 511 642 B1**
(45) Veröffentlichungstag und Bekanntmachung des Hinweises auf die Patenterteilung: **02.12.2020**
(21) Anmeldenummer: 19000007.5
(22) Anmeldetag: 03.01.2019
(51) Int. Cl.: F24F 13/20, F24F 13/24, F24F 13/02, F24F 7/00, F24F 13/06, G10K 11/16

(54) **EINBAUGEHÄUSE ZUM AB- ODER EINLEITEN VON LUFT**
INSTALLED HOUSING FOR DISCHARGING OR FEEDING IN AIR
BOÎTIER DE MONTAGE PERMETTANT D'ÉVACUER OU D'INTRODUIRE DE L'AIR

(30) Priorität: 10.01.2018 DE 202018000123 U
(43) Veröffentlichungstag der Anmeldung: 17.07.2019
(73) Patentinhaber: ZLT Lüftungs- und Brandschutztechnik GmbH, 09387 Jahnsdorf / Erzgeb. (DE)
(72) Erfinder: Rieck, Markus, 96117 Memmelsdorf (DE); Neubert, Mike, 09117 Chemnitz (DE)
(74) Vertreter: Findeisen, Andreas

(56) Entgegenhaltungen:
- EP-A1- 1 995 532
- EP-B1- 0 196 333
- GB-A- 2 425 348
- US-A- 4 750 411

## Beschreibung

Die Erfindung betrifft ein Einbaugehäuse zum Ab- oder Einleiten von Luft aus oder in einen Raum eines Gebäudes, welches Gehäusewände, zumindest einen Rohranschluss für eine Luftleitung, eine dem Raum zugewandte Gehäuseöffnung und eine an der Gehäuseöffnung angeordnete Sichtblende aufweist.

Luftein- oder Luftauslässe an Wand- oder Deckenoberflächen in Räumen sind Bestandteil einer Lüftungsanlage in Gebäuden. Diese leiten Luft aus einer Luftleitung oder einem Schacht in einen Raum hinein oder umgekehrt aus einem Raum heraus. Die Luftein- oder Luftauslässe können beispielsweise mit volumenstromgeregelten Zuluft-/Abluftelementen kombiniert werden, welche beispielsweise in diese Luftein- bzw. Luftauslässe integriert werden. Volumenstromgeregelte Zuluft- und Abluftelemente können beispielsweise Drosselelemente oder auch Ventilatoren sein. Neben einem geräuscharmen Betrieb wird hierbei besonders auf eine optisch ansprechende Gestaltung der Zuluft- und Abluftelemente geachtet. Daher werden Zuluft- und Abluftelemente gerne in Einbaugehäusen verbaut, welche in Raumabtrennungen wie abgehängten Decken oder Wänden eingelassen werden. Derartige Einbaugehäuse sind beispielsweise aus EP 0 196 333 B1 bekannt. Aus US 4 750 411 A und GB 2 425 348 A ist jeweils ein Einbaugehäuse zum Ab- oder Einleiten von Luft aus oder in einen Raum eines Gebäudes gemäß dem Oberbegriff von Anspruch 1 bekannt. Diese Einbaugehäuse weisen Gehäusewände, zumindest einen Rohranschluss für eine Luftleitung und eine dem Raum zugewandte Gehäuseöffnung auf. Die dem Raum zugewandte Gehäuseöffnung bildet einen Luftauslass zum Ableiten von Luft aus dem Raum oder einen Lufteinlass zum Einleiten von Luft in den Raum.

Weiterhin können die den Raum zugewandten Seiten der Luftein- bzw. Luftauslässe mit einer optisch ansprechenden Sichtblende verdeckt werden. Dabei ergibt sich aber das Problem, dass das Einbaugehäuse mit vorgehaltener Sichtblende einen Resonanzraum für akustische Schallwellen bildet. Die von den Zuluft- bzw. Abluftelementen emittierten und/oder die von der Luftströmung induzierten Geräusche werden verstärkt und in den Raum abgegeben.

Aufgabe der Erfindung ist es daher, ein Einbaugehäuse zum Ab- oder Einleiten von Luft aus oder in einen Raum eines Gebäudes zu schaffen, welches eine Emission von Geräuschen eines im Einbaugehäuses integrierten Zuluft- bzw. Abluftelements und/oder von durch Luftströmungen im Einbaugehäuse induzierten Geräuschen in den Raum des Gebäudes verringert.

Diese Aufgabe wird erfindungsgemäß bei einem gattungsgemäßen Einbaugehäuse mit den Merkmalen des Anspruchs 1 gelöst. Vorteilhafte Ausgestaltungen sind in den Ansprüchen 2 bis 12 aufgezeigt.

Der zumindest eine schalldurchlässige Einsatz ersetzt dabei einen ursprünglich schallreflektierenden Bereich der zumindest einen Gehäusewand. Das erfindungsgemäße Einbaugehäuse hat damit den Vorteil, dass Schallwellen, die von den Zuluft- bzw. Abluftelemente und/oder einer Luftströmung erzeugt werden, das Einbaugehäuse durch die zumindest eine mit schalldurchlässigem Einsatz verkleidete Aussparung verlassen können. Ein Aufschwingen des Einbaugehäuses durch Resonanz wird damit unterbunden.

Durch die im Wesentlichen luftdichte Ausgestaltung des zumindest einen Einsatzes bleibt sichergestellt, dass die Lüftungsfunktion nicht eingeschränkt wird und keine Luft über den Einsatz aus dem Einbaugehäuse entweicht oder eingesaugt wird.

Die Wahl der Position und der Größe der zumindest einen Aussparung wird dabei so gewählt, dass die Steifigkeit des Einbaugehäuses nicht signifikant beeinträchtigt wird und die akustischen Anforderungen erfüllt werden.

Das erfindungsgemäße Einbaugehäuse hat weiterhin den Vorteil, dass auf schalldämmendes Material als Innenverkleidung der Gehäusewände des Einbaugehäuses verzichtet werden kann und somit die Gehäuseabmessungen minimiert werden können.

Nachfolgend werden Ausführungsbeispiele der Erfindung anhand der Zeichnungen erläutert. Es zeigen:
- Fig. 1: eine räumliche Darstellung eines erfindungsgemäßen Einbaugehäuses
- Fig. 2: eine räumliche Darstellung des erfindungsgemäßen Einbaugehäuses gemäß Fig. 1 an einer Raumabtrennung
- Fig. 3: eine Ansicht der Sichtblende gemäß Fig. 2
- Fig. 4: eine Ansicht einer weiteren Ausführungsform der Sichtblende

**Fig. 1** zeigt eine räumliche Darstellung eines erfindungsgemäßen Einbaugehäuses 1 zum Ab- oder Einleiten von Luft aus oder in einen Raum eines Gebäudes mit freiem Blick in den Innenraum des Einbaugehäuses 1. Das Einbaugehäuse 1 weist Gehäusewände 2, einen Rohranschluss 3 für eine Luftleitung 4 (Fig. 2) und eine dem Raum zugewandte Gehäuseöffnung 5 auf. In das Einbaugehäuse 1 ist ein volumenstromgeregeltes Abluft- oder Zuluftelement einsetzbar, wobei dieses Abluft- oder Zuluftelement beispielsweise ein querschnittsverengendes Drosselelement oder ein Ventilator sein kann. Das Abluft- oder Zuluftelement ist nicht dargestellt. Vier der Gehäusewände 2 weisen je eine rechteckförmige Aussparung auf, wobei diese Aussparungen jeweils mit einem schalldurchlässigen Einsatz 6 im Wesentlichen luftdicht verkleidet sind.

Die Form, Größe, Anordnung und Anzahl der Aussparungen in den Gehäusewänden 2 ist nicht auf die gezeigte Ausführung beschränkt. Die Ausgestaltung der Aussparungen richtet sich nach dem akustischen Anwendungsfall, wobei insgesamt die Stabilität des Einbaugehäuses 1 gewährleistet bleiben soll. Die schalldurchlässigen Einsätze 6 sollen akustische Schallwellen passieren lassen und können beispielsweise aus Polymerfolie, Segeltuch oder Schaumstoff gebildet sein.

**Fig. 2** zeigt eine weitere räumliche Darstellung des erfindungsgemäßen Einbaugehäuses 1 gemäß **Fig. 1**, welches in eine im Schnitt dargestellte Raumabtrennung 7 eingelassen ist. Die Raumabtrennung 7 ist tafelförmig ausgebildet und trennt beispielsweise einen Zwischenraum 8 an der Decke des Raumes ab (abgehängte Decke). Die Anwendung des erfindungsgemäßen Einbaugehäuses 1 ist aber nicht auf Raumabtrennung 7 im Deckenbereich des Raumes beschränkt. Beispielsweise kann die Raumabtrennung 7 auch im Fußbodenbereich oder einer Seitenwand des Raumes angeordnet sein.

An der Gehäuseöffnung 5 ist eine Sichtblende 9 zum optischen Verdecken des Einbaugehäuses 1 und dessen Gehäuseöffnung 5 vorgesehen. An dem Rohranschluss 3 ist die Luftleitung 4 angeschlossen. Die Sichtblende 9 wurde aus Gründen der Übersichtlichkeit bei der Darstellung in **Fig. 1** weggelassen.

Die in den Gehäusewänden 2 eingefügten Aussparungen mit den schalldurchlässigen Einsätzen 6 sind in dem durch die Raumabtrennung 7 erzeugten Zwischenraum 8 angeordnet. Somit laufen die über die Einsätze 6 aus dem Einbaugehäuse 1 austretenden Schallwellen in dem Zwischenraum 8 aus, sodass im Einbaugehäuse 1 keine Resonanz durch die Schallwellen entsteht. Darüber hinaus gelangen die über die Einsätze 6 aus dem Einbaugehäuse 1 austretenden Schallwellen auch nicht auf die dem Zwischenraum 8 abgewandten Seite 10 der Raumabtrennung 7 und damit nicht in den zu belüftenden Raum des Gebäudes.

Für eine weitere Optimierung der akustischen Dämmung kann eine dem Einbaugehäuse 1 zugewandte Seite der Sichtblende 9 mit einem schalldämmenden Material ausgekleidet sein. Weiterhin kann die Sichtblende 9 abnehmbar ausgestaltet sein, wobei die Sichtblende 9 im montierten Zustand mit einer Haltesicherung gegen Herabfallen gesichert sein kann.

Das Wirkprinzip des Einbaugehäuses 1 ist grundsätzlich auch dann nutzbar, wenn kein Zuluft- oder Abluftelement in dem Einbaugehäuse 1 integriert ist. Geräusche, die beispielsweise über die Luftleitung 4 von einem am anderen Ende der Luftleitung 4 angeschlossenen Ventilator zum Einbaugehäuse 1 gelangen, können über die schalldurchlässigen Einsätze 6 aus dem Einbaugehäuse 1 entweichen.

**Fig. 3** zeigt eine Ansicht auf die Sichtblende 9. Die Sichtblende 9 ist im Raum des Gebäudes vor der Gehäuseöffnung 5 beabstandet angeordnet und so dimensioniert, dass eine gesamte dem Raum zugewandte Seite des Einbaugehäuses 1 überdeckt wird. Die Sichtblende 9 verdeckt dabei mit Sicht aus dem Raum das Einbaugehäuse 1 vollständig.

In **Fig. 4** ist eine weitere Ausführung der Sichtblende 9 dargestellt. Die Sichtblende 9 ist hier in das Einbaugehäuse 1 eingelassen. Eine dem Raum zugewandte Frontseite 11 des Einbaugehäuses 1 schließt damit bündig mit der Raumabtrennung 7 ab.

Die Gehäusewände 2 können in einer weiteren, nicht dargestellten Ausführungsform so ausgebildet sein, dass das volumenstromgeregelte Abluft- oder Zuluftelement an zumindest einer der Gehäusewände 2 befestigbar ist. Darüber hinaus kann in einer weiteren, ebenfalls nicht dargestellten Ausführungsform ein in dem Einbaugehäuse 1 integrierbarer Luft- oder Fettfilter vorgesehen sein.

### Bezugszeichenliste

- 1: Einbaugehäuse
- 2: Gehäusewand
- 3: Rohranschluss
- 4: Luftleitung
- 5: Gehäuseöffnung
- 6: schalldurchlässiger Einsatz
- 7: Raumabtrennung
- 8: Zwischenraum
- 9: Sichtblende
- 10: Frontseite

## Patentansprüche

1. Einbaugehäuse (1) zum Ab- oder Einleiten von Luft aus oder in einen Raum eines Gebäudes, welches Gehäusewände (2), zumindest einen Rohranschluss (3) für eine Luftleitung (4), eine dem Raum zugewandte Gehäuseöffnung (5) und eine an der Gehäuseöffnung (5) angeordnete Sichtblende (9) aufweist, wobei die dem Raum zugewandte Gehäuseöffnung (5) einen Luftauslass zum Ableiten von Luft aus dem Raum oder einen Lufteinlass zum Einleiten von Luft in den Raum bildet,
**dadurch gekennzeichnet,**
**dass** zumindest eine der Gehäusewände (2) zumindest eine Aussparung aufweist und dass diese Aussparung mit einem schalldurchlässigen Einsatz (6) im Wesentlichen luftdicht verkleidet ist und dass der schalldurchlässige Einsatz (6) einen geringeren Schallreflexionsgrad als der ursprünglich schallreflektierende Bereich der Gehäusewand (2) aufweist.

2. Einbaugehäuse nach Anspruch 1, **dadurch gekennzeichnet, dass** mindestens zwei Gehäusewände (2) jeweils zumindest eine Aussparung mit schalldurchlässigem Einsatz (6) aufweisen.

3. Einbaugehäuse nach einem der vorherigen Ansprüche, **dadurch gekennzeichnet, dass** der schalldurchlässige Einsatz (6) aus Polymerfolie, Segeltuch oder Schaumstoff gebildet ist.

4. Einbaugehäuse nach einem der vorherigen Ansprüche, **dadurch gekennzeichnet, dass** das Einbaugehäuse (1) in eine einen Zwischenraum (8) bildende Raumabtrennung (7) eingesetzt ist und dass die zumindest eine Aussparung mit dem schalldurchlässigen Einsatz (6) in dem Zwischenraum (8) angeordnet ist.

5. Einbaugehäuse nach einem der vorherigen Ansprüche, **dadurch gekennzeichnet, dass** in das Einbaugehäuse (1) ein volumenstromgeregeltes Abluft- oder Zuluftelement einsetzbar ist.

6. Einbaugehäuse nach Anspruch 1, **dadurch gekennzeichnet, dass** die Sichtblende (9) im Raum vor der Gehäuseöffnung (5) beabstandet angeordnet ist und eine gesamte den Raum zugewandte Frontseite (10) des Einbaugehäuses (1) überdeckt.

7. Einbaugehäuse nach Anspruch 1, **dadurch gekennzeichnet, dass** die Sichtblende (9) in das Einbaugehäuse (1) eingelassen ist und eine dem Raum zugewandte Frontseite (10) des Einbaugehäuses (1) bündig mit einer Raumwand des Raums abschließt.

8. Einbaugehäuse nach einem der vorhergehenden Ansprüche, **dadurch gekennzeichnet, dass** eine dem Einbaugehäuse (1) zugewandte Seite der Sichtblende (9) mit einem schalldämmenden Material ausgekleidet ist.

9. Einbaugehäuse nach einem der vorhergehenden Ansprüche, **dadurch gekennzeichnet, dass** die Sichtblende (9) abnehmbar ist.

10. Einbaugehäuse nach Anspruch 9, **dadurch gekennzeichnet, dass** die Sichtblende (9) mit einer Haltesicherung am Einbaugehäuse (1) gegen Herabfallen gesichert ist.

11. Einbaugehäuse nach Anspruch 1, **dadurch gekennzeichnet, dass** das volumenstromgeregelte Abluft- oder Zuluftelement an zumindest einer der Gehäusewände (2) befestigt ist.

12. Einbaugehäuse nach Anspruch 1, **dadurch gekennzeichnet, dass** in dem Einbaugehäuse (1) ein Luft- oder Fettfilter integrierbar ist.

## Claims

1. Flush mounting device (1) for letting air in or out of a room of a building, comprising housing walls (2), at least one duct connection (3) for an air duct (4), a housing opening positioned towards the room (5) and a front lid (9) being located at the housing opening (5), with the housing opening positioned towards the room (5) serving as air outlet for letting air out of the room, or as air inlet for letting air into the room,
**characterized in that**
at least one of the housing walls (2) comprises at least one gap and that this gap is substantially hermetically covered with a sound permeable insert (6) and that the sound permeable insert (6) features a lower sound reflection degree than the original sound reflecting area of the housing wall (2).

2. Flush mounting device according to claim 1, **characterized in that** at least two housing walls (2) feature each at least one gap with a sound permeable insert (6).

3. Flush mounting device according to one of the previous claims, **characterized in that** the sound permeable insert (6) is made of polymer film, canvas or foam.

4. Flush mounting device according to one of the previous claims, **characterized in that** the flush mounting device (1) is inserted in a partitioning (7) forming an interstice (8) and that this at least one gap with the sound permeable insert (6) is placed in the interstice (8).

5. Flush mounting device according to one of the previous claims, **characterized in that** a volumetric flow controlled extract air or supply air unit can be inserted in the flush mounting device (1).

6. Flush mounting device according to claim 1, **characterized in that** the front lid (9) is mounted in the area in front of the housing opening (5) with some distance and covers a complete front side (10) of the flush mounting device (1) positioned towards the room.

7. Flush mounting device according to claim 1, **characterized in that** the front lid (9) is embedded the flush mounting device (1) and that a front side (10) of the flush mounting device (1), which is positioned towards the room, is flush with a wall of the room.

8. Flush mounting device according to one of the previous claims, **characterized in that** one side of the front lid (9) being positioned towards the flush mounting device (1) is lined with sound-proof material.

9. Flush mounting device according to one of the previous claims, **characterized in that** the front lid (9) is detachable.

10. Flush mounting device according to claim 9, **characterized in that** the front lid (9) is protected against falling down by a holding device at the flush mounting device (1).

11. Flush mounting device according to claim 1, **characterized in that** the volumetric flow controlled extract air or supply air unit is fixed at least on one of the housing walls (2).

12. Flush mounting device according to claim 1, **characterized in that** an air or grease filter can be integrated inside the flush mounting device (1).

## Revendications

1. Dispositif de montage encastré (1) pour évacuer ou introduire l'air de ou dans une pièce d'un bâtiment, comprenant des parois de boîtier (2), au moins un raccord de tuyau (3) pour une tube d'air, une ouverture de boîtier (5) orientée vers la pièce et un couvercle frontal (9) se trouvant à l'ouverture de boîtier (5), et l'ouverture de boîtier (5) orientée vers la pièce étant un évent de sortie d'air pour évacuer l'air de la pièce ou un évent d'entrée d'air pour introduire l'air dans la pièce,
**caractérisé en ce que**
au moins une des parois de boîtier (2) a au moins un orifice et que cet orifice est essentiellement recouvert hermétiquement par une insertion acoustiquement transmissive (6) et que l'insertion acoustiquement transmissive (6) a un moindre degré de réflexion de son que la partie originale réfléchissante les sons de parois de boîtier (2).

2. Dispositif de montage encastré selon la revendication 1, **caractérisé en ce qu'**au moins dans deux parois de boîtier (2) se trouve dans chacune au moins un orifice avec une insertion acoustiquement transmissive (6).

3. Dispositif de montage encastré selon un des revendications précédentes, **caractérisé en ce que** l'insertion acoustiquement transmissive (6) est formée d'un film polymère, d'une toile ou du mousse.

4. Dispositif de montage encastré selon un des revendications précédentes, **caractérisé en ce que** le dispositif de montage encastré (1) est monté dans une cloison (7) qui forme un espace (8) et qu'au moins un orifice avec l'insertion acoustiquement transmissive (6) est placée dans cet espace (8).

5. Dispositif de montage encastré selon un des revendications précédentes, **caractérisé en ce que** dans le dispositif de montage encastré (1) une bouche d'extraction ou une bouche d'entrée d'air à débit volumique réglable est insérable.

6. Dispositif de montage encastré selon la revendication 1, **caractérisé en ce que** le couvercle frontal (9) est positionné avec un écartement dans l'espace devant l'ouverture de boîtier (5) et couvre un front complet (10) du dispositif de montage encastré (1), lequel étant orienté vers la pièce.

7. Dispositif de montage encastré selon la revendication 1, **caractérisé en ce que** le couvercle frontal (9) est inséré dans le dispositif de montage encastré (1) et qu'un front (10) du dispositif de montage encastré (1), lequel étant orienté vers la pièce, forme une surface plane avec une cloison de la pièce.

8. Dispositif de montage encastré selon un des revendications précédentes, **caractérisé en ce qu'**un côté du couvercle frontal (9) étant orienté vers le dispositif de montage encastré (1) est revêtu d'un matériau acoustiquement isolant.

9. Dispositif de montage encastré selon un des revendications précédentes, **caractérisé en ce que** le couvercle frontal (9) est détachable.

10. Dispositif de montage encastré selon la revendication 9, **caractérisé en ce que** le couvercle frontal (9) est protégé contre le risque de tomber par un dispositif de retenue au dispositif de montage encastré (1).

11. Dispositif de montage encastré selon la revendication 1, **caractérisé en ce que** la bouche d'extraction ou d'entrée d'air à débit volumique réglable est fixée au moins à une des parois de boîtier (2).

12. Dispositif de montage encastré selon la revendication 1, **caractérisé en ce qu'**un filtre à air ou à graisse est intégrable au dispositif de montage encastré (1).
